# EUROPÄISCHE PATENTSCHRIFT

(11) **EP 1 561 937 B1**
(45) Veröffentlichungstag und Bekanntmachung des Hinweises auf die Patenterteilung: **06.01.2010**
(21) Anmeldenummer: 05100174.1
(22) Anmeldetag: 13.01.2005
(51) Int. Cl.: F02D 41/34, F02D 41/40

(54) **Verfahren zur Steuerung eines Einspritzventils einer Brennkraftmaschine**
Method for controlling a fuel injector of an internal combustion engine
Procédé de command d'un injecteur de moteur à combustion interne

(30) Priorität: 09.02.2004 DE 102004006297
(43) Veröffentlichungstag der Anmeldung: 10.08.2005
(73) Patentinhaber: Continental Automotive GmbH, 30165 Hannover (DE)
(72) Erfinder: Dietl, Roland, 94315, Straubing (DE); Rabl, Hans-Peter, 93309, Kelheim (DE)

(56) Entgegenhaltungen:
- US-A- 5 865 371
- US-A1- 2002 152 985
- US-B1- 6 260 521

## Beschreibung

Die Erfindung betrifft ein Verfahren zur Steuerung eines Einspritzventils einer Brennkraftmaschine, insbesondere eines Piezoinjektors, während der Startphase der Brennkraftmaschine, insbesondere eines Common-Rail Motors mit Direkteinspritzung.

Aufgrund von Fertigungstoleranzen sind die Einspritzmengen von Injektoren bei gleich angelegter Energie verschieden. Erst bei maximalem Nadelhub fördern die Injektoren die gleiche Einspritzmenge in den Brennraum (Raildruck ist konstant, Einspritzdauer ist konstant). Dabei erzeugt ein Injektor bei maximalem Nadelhub ein Anschlagssignal. Dieses Signal lässt sich dazu nutzen, um die für den jeweiligen Injektor notwendige Energie zur Erreichung des maximalen Nadelhubs zu bestimmen. Damit ist es möglich, die Injektoren einander anzugleichen, so dass bei gegebener Ansteuerdauer und gegebenen Einspritzdruck jeder Injektor einer Brennkraftmaschine die gleiche Einspritzmenge liefert.

Gerade bei der Gleichstellung von Injektoren mittels der Nadelanschlagserkennung, müssen stationäre Betriebspunkte bei einer definierten Ansteuerdauer in Abhängigkeit vom Einspritzdruck mehrere Sekunden lang vorliegen. Danach kann die ermittelte Aktorenergie der einzelnen Injektoren dem Einspritzparametersatz zugeordnet und abgespeichert werden. Um beispielsweise das Nadelanschlagssignal sicher auswerten zu können, muss der Injektor mit einer minimalen Ansteuerzeit und einem minimalen Einspritzdruck angesteuert werden. Dies bedeutet, dass bereits einige Milligramm Kraftstoff eingespritzt werden oder dass sich der Motor bereits im mittleren Teillastbetrieb befindet. Dies stellt sowohl im Leerlaufpunkt und im unteren Teillastbereich als auch bei der Erstinbetriebnahme des Systems ein Problem dar.

Somit liegt der Erfindung die Aufgabe zugrunde, ein Verfahren vorzustellen, dass ein Angleichen der Injektoren schon während der Startphase der Brennkraftmaschine (BKM) ermöglicht. Diese Aufgabe wird durch die Merkmale des Anspruchs 1 gelöst. Gegenstand der Ansprüche 2 bis 10 betreffen vorteilhafte Ausgestaltungen des erfindungsgemäßen Verfahrens.

Das erfindungsgemäße Verfahren kann beispielsweise den Nadelanschlag eines Brennkraftmaschinenaktors schon während der Startphase der Brennkraftmaschine erkennen. Dabei wird die Kurbelwelle der Brennkraftmaschine durch den Starter (Elektrostarter) gedreht. Der Aktor wird mit einem Ansteuersignal derart beaufschlagt, dass beim Erreichen des maximalen Nadelhubs des Aktors das Ansteuersignal verändert wird. Dieses ist erkennbar, indem sich die am Aktor (Injektor) angelegte Spannung um ein bis einige Volt reduziert. Diese Änderung des Ansteuersignals wird anschließend ausgewertet.

Eine vorteilhafte Ausgestaltung der Erfindung ist es, die Umdrehungsgeschwindigkeit des Starters konstant zu halten. Des Weiteren ist es vorteilhaft, den Einspritzbeginn der Aktoren derart einzustellen, dass die Brennkraftmaschine nicht anspringt. Dies kann beispielsweise dadurch erreicht werden, indem der Einspritzbeginn spät einsetzt. Weiterhin ist es vorteilhaft, die Ansteuerdauer während des Angleichsverfahrens konstant zu halten. Dies ist insbesondere vorteilhaft, da ein Ausgleich der Einspritzmengenunterschiede zwischen den einzelnen Injektoren unter definierten stationären Betriebspunkten erfolgt, die im Fahrbetrieb selten erreicht werden, insbesondere vor der Erstinbetriebnahme des Systems.

Eine weitere vorteilhafte Ausgestaltung der Erfindung ist es, die bestimmte Aktorenergie samt den dazugehörigen Einspritzparametern abzuspeichern, und anschließend den Einspritzdruck um einen bestimmten Betrag zu verändern, d. h. beispielsweise den Einspritzdruck um 100 bar zu erhöhen. Für diesen neuen Einspritzdruck wird erfindungsgemäß die für jeden Aktor nötige Anschlagsenergie zur Erreichung des maximalen Nadelhubs bestimmt. Diese Schritte werden solange wiederholt, bis der Einspritzdruck einen Extremwert erreicht hat. In diesem Fall könnte dies beispielweise ein Maximaldruck von 1500 bar sein. Dies ist insbesondere vorteilhaft, da eine Kalibration der Einspritzmenge auf die zugehörigen Einspritzparameter erzielt werden kann.

Weitere vorteilhafte Weiterbildungen der Erfindung sind Gegenstand der übrigen Unteransprüche.

Die Erfindung wird nachfolgend unter Bezugnahme auf die schematische Zeichnung in einem Ausführungsbeispiel näher erläutert. In der Zeichnung zeigen:
- Figur 1: den zeitlichen Verlauf der an zwei Injektoren angelegte Ansteuersignale;
- Figur 2: ein Ablaufdiagramm zur Bestimmung der Aktorenergie für verschiedene Einspritzparameter.

Im folgenden wird die Figur 1 näher erläutert. Die Figur zeigt den zeitlichen Verlauf von drei Ansteuersignalen. Vorerst werden nur die durchgezogene Kurve 1 und 2 von einem ersten Injektor (Aktor) betrachtet. Die Kurve 1 eines Dreieckssignals, dessen Maximalwert als U₁ bezeichnet ist, bewirkt eine Voreinspritzung. Nach einer gewissen Zeit beginnt die Haupteinspritzung zum Zeitpunkt t₁, die bis zum Zeitpunkt t₄ andauert. Diese Haupteinspritzungskurve 2 hat eine Dauer von ca. 600 µsec. Das ist die Differenz zwischen Zeitpunkt t₄ und Zeitpunkt t₁. Wie bereits oben erwähnt, wird die Spannung zum Zeitpunkt t₁ angelegt, zum Zeitpunkt t₅ liegt die maximale Spannung U₁ (z.B. 100 V) an. Während diesem Zeitraum wird die Nadel angehoben bis diese ihren maximalen Hub zum Zeitpunkt t₂ erreicht hat. Als Folge dessen sinkt die Spannung um einige Volt ab, was in der Änderung 10 der Kurve 2 zu sehen ist. Das Ansteuerungssignal des ersten Aktors wird als Bezug für die Signale der anderen Aktoren genommen. So wird der Zeitpunkt t₂ als ideal angesehen.

Wird das Ansteuersignal eines zweiten Aktors (Injektors) betrachtet, der mit derselben maximalen Spannung U₁ betrieben wird, so kann es passieren, dass aufgrund von Fertigungstoleranzen, der maximale Anschlag beispielsweise zum nicht idealen Zeitpunkt t₃ stattfindet, d. h. also später als bei dem ersten Aktor. Die Ansteuerungskurve des zweiten Aktors ist mit 3 gekennzeichnet und punktiert dargestellt. Wie bereits erwähnt, findet der Spannungseinbruch zum Zeitpunkt t₃ statt und ist mit dem Bezugszeichen 11 gekennzeichnet. Da die Motorsteuerung der BKM auf das Anschlagssignal getriggert ist, wird der zweite Aktor im Zeitpunkt t₆ erst abgeregelt. Dies hat zur Folge, dass die von diesem zweiten Aktor abgegebene Einspritzmenge höher ist.

Um dies zu verhindern, wird mit dem erfindungsgemäßen Verfahren die maximale am zweiten Injektor anliegende Spannung derart verändert, dass der Spannungseinbruch zum idealen Zeitpunkt eintrifft. Dies wird mit der gestrichelt dargestellten Kurve 4 gezeigt. Der zweite Aktor braucht eine maximale Spannung U₂ (beispielsweise 135 V) um zum selben idealen Zeitpunkt t₂ einen Spannungseinbruch zu erzielen, d. h. dass die Nadel ihren maximalen Hub erreicht. Wie in Figur 1 zu sehen ist, verändert sich durch Erhöhung der maximalen Spannung auf U₂ die Kurve 3 in Kurve 4, wobei der Knick 11 früher kommt und die Amplitude entsprechend erhöht ist. Dies hat zur Folge, dass die dazugehörige Voreinspritzung 7 gestrichelt dargestellt, ebenfalls eine höhere Amplitude der Spannung aufweist.

Ein Ausführungsbeispiel des erfindungsgemäßen Verfahrens ist in Figur 2 abgebildet. In Schritt S1 erfolgt eine Initialisierung beim Motorstart, das heißt, dass die Kurbelwelle des Motors durch den Elektrostarter angetrieben wird. In Schritt S2 wird solange gewartet, bis vorgegebene Aktivierungsbedingungen erfüllt sind. Zu diesen Aktivierungsbedingungen gehören konstanter Einspritzdruck, festgelegter Einspritzbeginn, konstante Drehzahl. Sobald ein solch definierter stationärer Betriebspunkt vorliegt, werden in Schritt S4 die Einspritzparameter für einen bestimmten Einspritzdruck pᵢ geladen. Der Anfangsdruck liegt bei beispielsweise 400 bar. Die Hochdruckpumpe benötigt ca. 1 Sekunde um diesen Druck aufzubauen. Als nächstes wird in Schritt S5 zylinderselektiv die Aktorenergie angepasst. So wird eine Spannung von beispielsweise 130 V angelegt und geschaut, wann der Spannungseinbruch 10 bzw. 11 eintrifft. Liegt der Spannungseinbruch vor bzw. nach t₂, muss entsprechend die Aktorenergie angepasst werden. Findet der Spannungseinbruch zum richtigen idealen Zeitpunkt t₂ statt, so geht es zu Schritt S7 weiter. Dort werden die zugehörigen Einspritzparameter i abgespeichert. Wie oben erwähnt, liegt der Anfangsdruck p₁ bei 400 bar. In Schritt S8 wird der Einspritzdruck pᵢ überprüft. Liegt er unterhalb von einem maximalen Druck von beispielsweise 1500 bar, geht es zu Schritt S9 über. Dort wird der anliegende Druck um beispielsweise 100 bar erhöht. In Schritt S10 wird lediglich der Index um 1 erhöht, wobei dann in Schritt S4 die dazugehörigen Parameter p₂ geladen werden. Nun liegt ein Einspritzdruck von 500 bar an. Entsprechend werden dann die Schritte S5 bis S8 durchgeführt. Dies wird solange wiederholt, bis der Einspritzdruck auf den maximalen Druck von beispielsweise 1500 bar erhöht wurde. Damit wurden für die verschiedenen Einspritzdrücke die Aktorenergie der einzelnen Injektoren angepasst. Nach erfolgter Kalibration, die ungefähr 3 bis 4 Sekunden andauert, kann das Anlassen des Motors begonnen werden. Sobald der in den Brennraum des Motors eingespritzte Brennkraftstoff selbst gezündet hat, kann die Aktivierung des Elektrostarters beendet werden.

Besonders vorteilhaft ist es, dass eine Adaption der Einspritzmenge, insbesondere bei der Erstinbetriebnahme des Betriebssystems durchgeführt werden kann, ohne dass dabei zusätzliche Sensorik benötigt wird. Ein weiterer Vorteil des erfindungsgemäßen Verfahrens ist es, die Einspritzparameter und die Aktorenergie für Kaltstarts zu optimieren. Insbesondere bei Außentemperaturen von bis zu -30°C, ist das erfindungsgemäße Verfahren sehr vorteilhaft, da sich die Viskosität des Brennstoffs dabei erhöht und die für das Ansteuern des Injektors nötige Energie ebenfalls eine andere ist, als bei einer Normaltemperatur von ca. 25°C.

## Patentansprüche

1. Verfahren zur Steuerung eines Einspritzventils einer Brennkraftmaschine, insbesondere eines Piezoinjektors, während der Startphase der Brennkraftmaschine, **gekennzeichnet durch** folgende Schritte:
a) die Kurbelwelle der Brennkraftmaschine wird **durch** einen Starter, insbesondere **durch** einen Elektrostarter, gedreht;
b) der Aktor des Einspritzventils wird mit einem Ansteuersignal derart beaufschlagt, dass beim Erreichen des maximalen Nadelhubs des Aktors das Ansteuersignal verändert wird;
c) diese Änderung des Ansteuersignals wird ausgewertet.

2. Verfahren nach Anspruch 1, **dadurch gekennzeichnet, dass** die Umdrehungsgeschwindigkeit des Starters in Schritt a) konstant ist, bevor Schritt b) ausgeführt wird.

3. Verfahren nach einem der obigen Ansprüche, **dadurch gekennzeichnet, dass** in Schritt b) die elektrische Spannung des Ansteuersignals absinkt.

4. Verfahren nach mindestens einem der obigen Ansprüche, **dadurch gekennzeichnet, dass** die Einspritzmenge des durch den Aktor eingespritzten Brennkraftstoffs pro Kolbenhub mindestens 20mg beträgt.

5. Verfahren nach mindestens einem der obigen Ansprüche, **dadurch gekennzeichnet, dass** bei der Auswertung in Schritt c) der Zeitpunkt (t₃) bestimmt wird, bei dem die Nadel des Aktors den maximalen Hub erreicht hat.

6. Verfahren nach Anspruch 5, **dadurch gekennzeichnet, dass** nach Schritt c) Schritt d) folgt, wobei in Schritt d) die Energie des Ansteuersignals angepasst wird, wenn der Zeitpunkt für das Erreichen des maximalen Nadelhubs von einem idealen Zeitpunkt (t₂) abweicht.

7. Verfahren nach Anspruch 6, **dadurch gekennzeichnet, dass** die Spannung des Ansteuersignals entsprechend angehoben wird, wenn der Zeitpunkt (t₃) für das Erreichen des maximalen Nadelhubs nach dem idealen Zeitpunkt (t₂) eintritt und dass die Spannung des Ansteuersignals entsprechend verringert wird, wenn der Zeitpunkt für das Erreichen des maximalen Nadelhubs vor dem idealen Zeitpunkt (t₂) eintritt.

8. Verfahren nach einem der obigen Ansprüche, **dadurch gekennzeichnet, dass** die Brennkraftmaschine mehrere Aktoren aufweist, wobei in Schritt c) für jeden Aktor der jeweilige Zeitpunkt für das Erreichen des maximalen Nadelhubs bestimmt wird und in Schritt d) die Energie der Ansteuersignale aller Aktoren angepasst wird, so dass die Spannungsabsenkung für jeden Aktor zum idealen Zeitpunkt (t₂) eintritt.

9. Verfahren nach mindestens einem der Ansprüche 6 bis 8, **dadurch gekennzeichnet, dass** nach Schritt d) ein Schritt e) folgt, wobei in Schritt e) die für jeden Aktor nötige Energie zur Erreichung des maximalen Nadelhubs zum idealen Zeitpunkt bestimmt und abgespeichert wird.

10. Verfahren nach mindestens einem der obigen Ansprüche, **dadurch gekennzeichnet, dass** nach Schritt e) ein Schritt f) folgt, wobei in Schritt f) der Einspritzdruck des Aktors um einen bestimmten Betrag verändert wird.

11. Verfahren nach Anspruch 10, **dadurch gekennzeichnet, dass** die Schritte b) bis e) solange in alphabethischer Reihenfolge wiederholt werden, bis der Einspritzdruck einen Extremwert erreicht hat.

12. Verfahren nach mindestens einem der obigen Ansprüche, **dadurch gekennzeichnet, dass** der Einspritzbeginn der Aktoren derart eingestellt ist, dass die Brennkraftmaschine nicht anspringt.

## Claims

1. Method for controlling an injection valve of an internal combustion engine, in particular a piezo-injector, during the start-up phase of the internal combustion engine, **characterised by** the following steps:
a) the crankshaft of the internal combustion engine is rotated by means of a starting motor, in particular by means of an electric starting motor;
b) the actuator of the injection valve has an activation signal applied such that, when the maximum needle lift of the actuator is reached, the activation signal is changed;
c) this change in the activation signal is evaluated.

2. Method according to claim 1, **characterised in that** the rotational speed of the starting motor in step a) is constant, before step b) is executed.

3. Method according to any one of the preceding claims, **characterised in that** in step c) the voltage of the activation signal falls.

4. Method according to at least one of the preceding claims, **characterised in that** the quantity of fuel injected by the actuator amounts to at least 20 mg per piston stroke.

5. Method according to at least one of the preceding claims, **characterised in that** in the evaluation in step c) the time (t₃) is determined at which the needle of the actuator has reached maximum lift.

6. Method according to claim 5, **characterised in that** step c) is followed by a step d), whereby in step d) the energy of the activation signal is adapted if the time for achieving the maximum needle lift deviates from an ideal time (t₂).

7. Method according to claim 6, **characterised in that** the voltage of the activation signal is raised correspondingly if the time (t₃) for reaching the maximum needle lift occurs after the ideal time (t₂) and **in that** the voltage of the activation signal is reduced correspondingly if the time for reaching the maximum needle lift occurs before the ideal time (t₂).

8. Method according to any one of the preceding claims, **characterised in that** the internal combustion engine has a plurality of actuators, whereby in step c) for each actuator the respective time for reaching the maximum needle lift is determined and in step d) the energy of the activation signals of all the actuators is adapted such that the lowering of the voltage for each actuator occurs at the ideal time (t₂).

9. Method according to at least one of claims 6 to 8, **characterised in that** step d) is followed by a step e), whereby in step e) the energy necessary for each actuator to achieve the maximum needle lift at the ideal time is determined and stored.

10. Method according to at least one of the preceding claims, **characterised in that** step e) is followed by a step f), whereby in step f) the injection pressure of the actuator is changed by a defined amount.

11. Method according to claim 10, **characterised in that** the steps b) to e) are repeated in alphabetical order until such time as the injection pressure has reached a peak value.

12. Method according to at least one of the preceding claims, **characterised in that** the injection startup of the actuators is set such that the internal combustion engine does not start running.

## Revendications

1. Procédé de commande d'une soupape d'injection d'un moteur à combustion interne, en particulier d'un injecteur piézoélectrique, pendant la phase de démarrage du moteur à combustion interne, **caractérisé en ce qu'**il comprend les étapes suivantes :
a) le vilebrequin du moteur à combustion interne est animé en rotation au moyen d'un démarreur, en particulier d'un démarreur électrique;
b) à l'actionneur de la soupape d'injection est appliqué un signal de commande de telle manière que, lorsque la course de l'aiguille de l'actionneur atteint son maximum, le signal de commande est modifié ;
c) cette modification du signal de commande est évaluée.

2. Procédé selon la revendication 1, **caractérisé en ce qu'**au cours de l'étape a), la vitesse de rotation du démarreur est constante avant que l'étape b) ne soit exécutée.

3. Procédé selon l'une des revendications précédentes, **caractérisé en ce qu'**au cours de l'étape b), la tension électrique du signal de commande diminue.

4. Procédé selon au moins l'une des revendications précédentes, **caractérisé en ce que** la quantité d'injection du carburant injecté par l'actionneur par course de piston vaut au moins 20 mg.

5. Procédé selon au moins l'une des revendications précédentes, **caractérisé en ce qu'**au cours de l'évaluation de l'étape c), on détermine l'instant (t₃) auquel l'aiguille de l'actionneur a atteint sa course maximale.

6. Procédé selon la revendication 5, **caractérisé en ce que** l'étape c) est suivie d'une étape d) au cours de laquelle l'énergie du signal de commande est adaptée lorsque l'instant auquel la course de l'aiguille atteint sa valeur maximale est différent d'un instant idéal (t₂).

7. Procédé selon la revendication 6, **caractérisé en ce que** la tension du signal de commande est augmenté en conséquence, lorsque l'instant (t₃) auquel la course de l'aiguille atteint sa valeur maximale survient après l'instant idéal (t₂) et **en ce que** la tension du signal de commande est réduite en conséquence, lorsque l'instant auquel la course de l'aiguille atteint sa valeur maximale survient avant l'instant idéal (t₂).

8. Procédé selon l'une des revendications précédentes, **caractérisé en ce que** le moteur à combustion interne comprend une pluralité d'actionneurs, **en ce qu'**au cours de l'étape c) on détermine pour chaque actionneur l'instant auquel la course de l'aiguille atteint sa valeur maximale, et **en ce qu'**au cours de l'étape d) l'énergie des signaux de commande de tous les actionneurs est adaptée de telle sorte que la réduction de tension survienne pour chaque actionneur à l'instant idéal (t₂).

9. Procédé selon au moins l'une des revendications 6 à 8, **caractérisé en ce que** l'étape d) est suivie d'une étape e) au cours de laquelle l'énergie nécessaire à chaque actionneur pour atteindre la course maximale de l'aiguille à l'instant idéal est déterminée et mémorisée.

10. Procédé selon au moins l'une des revendications précédentes, **caractérisé en ce que** l'étape e) est suivie d'une étape f) au cours de laquelle la pression d'injection de l'actionneur est modifiée à raison d'une quantité déterminée.

11. Procédé selon la revendication 10, **caractérisé en ce que** les étapes b) à e) sont répétées dans l'ordre alphabétique jusqu'à ce que la pression d'injection atteigne une valeur extrême.

12. Procédé selon au moins l'une des revendications précédentes, **caractérisé en ce que** le début de l'injection des actionneurs est réglé de telle façon que le moteur à combustion interne ne démarre pas.
